# EUROPÄISCHE PATENTSCHRIFT

(11) **EP 0 365 774 B1**
(45) Veröffentlichungstag und Bekanntmachung des Hinweises auf die Patenterteilung: **14.04.1993**
(21) Anmeldenummer: 89114868.6
(22) Anmeldetag: 11.08.1989
(51) Int. Cl.: E04D 13/16, E04D 1/36

(54) **Abdichtungs- und Belüftungselement mit unterliegenden Dichtungsstreifen**
Sealing and ventilating element with underlying watertight strips
Elément d'étanchéité et d'aération à bandes d'étanchéité placées en dessous

(30) Priorität: 22.10.1988 DE 8813328 U
(43) Veröffentlichungstag der Anmeldung: 02.05.1990
(73) Patentinhaber: Fleck, Oskar, D-45711 Datteln (DE)
(72) Erfinder: Fleck, Oskar, D-45711 Datteln (DE)
(74) Vertreter: Hoffmeister, Helmut, Dr. Dipl.-Phys.

(56) Entgegenhaltungen:
- EP-A- 0 117 391
- EP-A- 0 288 020
- WO-A-85/01538
- DE-A- 2 842 123
- DE-A- 3 026 304
- DE-A- 3 522 608
- DE-U- 8 713 110

## Beschreibung

Die Erfindung betrifft ein Abdichtungs- und Belüftungselement zur Verwendung im Dachbereich, bestehend aus einer streifenförmigen Basis aus Kunststoff-Plattenmaterial, die mit wenigstens einem Teil ihrer Fläche gewöblte Dacheindeckungsplatten dichtend, jedoch einen Luftaustausch zulassend über- oder untergreift und an ihrer den Dacheindeckungsplatten zugewandten Seite wenigstens einen, sich der Wölbung der Dacheindeckungsplatten anschmiegenden Dichtungsstreifen trägt.

Ein solches Abdichtungs- und Belüftungselement, ausgestaltet als Firstabdichtungselement, ist in der EP-A-0288020 des Anmelders beschrieben. Es besteht aus einer streifenförmigen Basis aus Kunststoff-Plattenmaterial, an die sich zu beiden Längsseiten Seitenteile anschließen, die die Randbereiche der firstseitigen Dacheindekkungsplatten abdichtend, jedoch belüftbar, übergreifen. An der den Dacheindeckungsplatten zugewandten Seite ist ein Dichtungsstreifen aus einem flauschigen, luftdurchlässigen Kunststoffaser-Vlies angebracht. Auch wenn das Kunststoffaser-Vlies sehr stark zusammendrückbar ist, und es seine Elastizität auch bei krassen Temperaturunterschieden, wie sie auf dem dach beobachtet werden, bewahrt, reichen diese Eigenschaften nicht vollends aus, um eine sichere Abdichtung und hohe Luftdurchlässigkeit zu gewährleisten.

Ein weiteres Abdichtungs- und Belüftungselement des Anmelders ist in der DE-A-28 42 123 beschrieben. Dieses Element hat sich in vielerlei Hinsicht bewährt. Hierbei weist das Abdichtungs- und Belüftungselement eine Basisplatte auf, bei der sich an einen die Firstbohle übergreifenden Scheitelbereich sich zu beiden Seiten Flügelteile anschließen. Die Flügel sind mit je einem unterhalb der Flügel liegenden Dichtungsstreifen versehen. Die Dichtungsstreifen bestehen insbesondere aus PVC-Schaumkunststoff, der eine breite Anlagefläche an dem Firstelement und in Richtung der Dacheindeckungsplatten einen sich verjüngenden, dreieckigen Querschnitt mit einer Spitze aufweist. Es hat sich gezeigt, daß Schaumkunststoff der genannten Art relativ kostspielig ist. Nach dem Zusammendrücken durch das Gewicht der Firststeine ist überdies keine optimale Lüftung möglich. Außerdem ist die Temperaturstandfestigkeit über die üblicherweise auf dem Dach herrschenden Temperaturen nicht zufriedenstellend. Andere Schaummaterialien, wie PU (Polyurethan), PE (Polyethylen) sind zwar preiswerter, haben aber im allgemeinen bezüglich der Standfestigkeit noch schlechtere Eigenschaften als die vorgenannten PVC- (Polyvinylchlorid) Schäume. Hinzu kommt, daß die Anschmiegefähigkeit der letztgenannten Schäume einer sowohl starke Wölbungen als auch Flachstrecken aufweisenden Dacheindekkungsplatte nicht gewachsen ist.

Es sei darauf hingewiesen, daß auch weitere Abdichtungs- und Belüftungselemente im Dachbereich bekannt sind, die ebenfalls mit derartigen Schaumstoffstreifen unterlegt sind. Hierzu zählen beispielweise Traufenzuluftelemente, Kehlabdichtungselemente und Gratabdichtungselemente. Vorgenannte Aufgabenstellung läßt sich mutatis mutandis auch auf die letzgenannten Abdichtungs- und Lüftungselemente übertragen.

Die Aufgabe wird gelöst bei einem Abdichtungs- und Belüftungselement der eingangs genannten Art mit den Dichtungsstreifen, bei dem der Dichtungsstreifen aus einem Vlies mit Fasern in einer Vorzugsrichtung derart angeordnet ist, daß die mittlere Vorzugsrichtung der Vliesfasern senkrecht zur Haltefläche der Dichtungsstreifen in Bezug auf die Basisoberfläche liegen.

Derartige Vliese, z. B. hergestellt aus Polyester-Fasern, sind beispielweise bekannt als Adsorptionsmaterial in Dunstabzugshauben, als Filtermaterial und dergleichen; vgl. Artikel "Vliesstoffe" aus RÖMPP, Chemielexikon, 8. Auflage. Sie werden beispielweise unter dem Produktnamen und Warenzeichen "Vilidon" von der Firma Carl Freudenberg, Weinheim, angeboten.

Es sei in diesem Zusammenhang darauf hingewiesen, daß die Veröffentlichtung WO 85/01538 bereits eine Dacheindeckungsplatte zeigt, bei der die Oberfläche mit einem Abdichtungsstreifen verbunden ist, der auch aus aufrechten Fasern bestehen kann. Es handelt sich nicht um sein Vlies. Insbesondere ist das Vlies bei der bekannten Dacheindeckungsplatte bereits direkt mit dieser verbunden, so daß ein Ausgleich der Balligkeit bzw. der Wölbungen im wesentlichen nicht erforderlich ist.

Neben den Vorteilen, die sich der Aufgabenstellung folgend erreichen lassen, hat sich als besonderer Vorteil herausgestellt, daß sich die freistehenden Faserenden des Vlieses mit der rauhen Oberfläche der Dacheindeckungsplatten, Dachziegel und dergleichen verhaken, so daß praktisch kein Herausziehen und Herauspressen im zusammengepreßten Zustand auftritt. Insbesondere diese Erscheinung war bei den bekannten Dichtungsstreifen aus Schaumkunststoffen nicht zu beobachten. Hier kam es wegen der relativ glatten Oberflächen zu den genannten nachteilgen Erscheinungen.

Ein wesentlicher Vorteil bei den neuartigen Dichtungsstreifen ist die hohe Luftdurchlässigkeit. Um eine Ausgewogenheit zwischen Zusammenpreßbarkeit und Luftdurchlässigkeit zu erreichen, wird vorgeschlagen, daß die Luftdurchlässigkeit so bemessen ist, daß bei einem Luftdruckunterschied außerhalb und innerhalb des Streifens von 20 Pa eine Luftdurchströmgeschwindigkeit von mindestens 0,5 m/s erreicht wird. Das Raumgewicht des Vlieses liegt vorzugweise zwischen 10 - 15 kg pro m³.

Die Zusammenpreßbarkeit des Vlieses, aber auch die Elastizität, ist gegenüber den Werkstoffen des Standes der Technik wesentlich verbessert. Die Dacheindeckungsplatten, insbesondere Dachziegel, weisen eine wellenartige, gewölbte Struktur auf. Dabei ergeben sich "Täler" und "Höhen". Der Vlies soll diesen Strukturen ohne Schwierigkeiten folgen können, ohne daß es zu Lücken oder Auslassungen kommt. Als Richtwert hat sich herausgestellt, daß bei aufliegendem Firstziegel beispielsweise ein Zusammenpresser von maximal bis zu 10 % des ungepreßten Zustandes erfolgt, wenn das Material auf einer ebenen Fläche aufliegt. Dies entspricht etwa der Vorschrift, daß bei einem Anpreßdruck von 1 N/cm² des Vliesmaterial zwischen 10 % und 50 % seiner Ursprungsdicke zusammengedrückt wird. Es sei aber darauf hingewiesen daß auch ein Zusammendrücken praktisch auf eine Dicke "0" möglich ist. Hier ist dann zwar die Belüftung unterbrochen. Da aber bei der wellenartigen Struktur der Dacheindeckungsplatten immer genügend Fläche zur Verfügung steht, in denen das Material nicht zusammengedrückt wird, verbleibt eine genügende Austauschfläche.

Bei der Lage "vor Ort" ergeben sich stärkere Zusammenpressungen bei den auftretenden Wölbungen und schwächere in den Tälern der darunterliegenden Firstziegel. Dies gilt umgekehrt auch für den Fall, daß der Abdichtungsstreifen nach oben weist, wie es beispielsweise bei Traufenzuluftelementen der Fall ist. Dabei ist hervorzuheben, daß das Vlies allen vorkommenden Kurvaturen gut folgt, also beispielsweise keine Lücke läßt, wenn ein Zusammendrücken rechts und links von einem nicht-zusammengedrückten Mittelbereich erfolgt.

Als Fasermaterialien für das Vlies eignen sich insbesondere Kunstfasern, vorzugsweise Polyester-Fasern mit einem hohen Rückstellvermögen und einer hervorragenden Standfestigkeit. Es sei aber nicht ausgeschlossen, daß auch andere Kunststoff-Fasern verwendet werden, oder daß das Vlies aus Glasfasern besteht. Im letzteren Fall werden die Fasern vorzugsweise hydrophobisiert, d. h. wasserabstoßend gemacht. Auch natürliches Fasermaterial, wie Kokos- oder Ramiefasern, sind möglich.

Zur Herstellung des Vlieses können die Fasern untereinander verhakt sein. Es ist jedoch vorzugsweise eine Schmelzverbindung oder eine Kunstharzverklebung der Fasern untereinander gewählt. Die Durchmesser der Fasern liegen bei etwa 10 - 50 µm. Die Stapellänge wird möglichst hoch gewählt, um jede Art von Fusselbildung zu vermeiden.

Die Höhe der Dichtungsstreifen richtet sich nach der Struktur und der Tiefe (Balligkeit) der darüberliegenden Firstziegel. Im allgemeinen werden die Dichtungsstreifen eine Höhe von 30 - 80 mm haben, wobei jedoch auch Höhen von 10 - 100 mm nicht auszuschließen sind. Vorzugsweise haben sie einen rechteckigen Querschnitt. Es ist jedoch auch möglich, einen trapezförmigen oder dreieckförmigen Querschnitt mit divergierendem oder konvergierendem Querschnitt zu wählen, wobei hier zu berücksichtigen ist, daß zahlreiche Typen von Dacheindeckungsplatten existieren, die je nach Erfordernissen zu behandeln sind.

Die Fasern können als Ganzes eingefärbt sein; es ist jedoch auch möglich, das Vlies nur auf der Sichtseite über eine bestimmte Schichtdicke einzufärben. Wie bereits gesagt, kann die Anwendung der Dichtungsstreifen bei verschiedenen Elementen, die im Dachbereich zur Abdichtung und Belüftung Verwendung finden, angewandt werden. Beispielsweise sind Dichtungsstreifen bekannt bei Traufendichtungselementen (vgl. DE-C-2 910 129) oder bei Kehlabdichtungsstreifen (vgl. Katalog "Der Dachprofi", herausgegeben von der Fleck GmbH und veröffentlicht im März 1986).

Schließlich sei noch darauf hingewiesen, daß im Gegensatz zu dem Stand der Technik es im vorliegenden Fall möglich ist, einen weichmacherfreien Klebstoff zu verwenden, der eine wesentlich bessere Temperaturstandfestigkeit aufweist als ein Kleber, wie er für die bekannten Dichtungsstreifen verwendet wurde. So läßt sich vorzugsweise das Vlies auf einer Basisplatte aus Polyethylen mittels Heißkleber befestigen.

Ausführungsbeispiele der Erfindung sind in der beigefügten Zeichnung dargestellt. Die Figuren der Zeichnung zeigen:
- Figur 1: ein erstes Ausführungsbeispiel;
- Figur 2: einen Querschnitt durch ein Abdichtungs- und Belüftungselement gemäß Figur 1;
- Figur 3: zeigt als weiteres Ausführungsbeispiel ein Traufenzuluftelement.

In **Figur 1** ist von einer Firstabdichtung für mit Dacheindeckungsplatten eingedeckte Dächer insbesondere ein Abdichtungs- und Belüftungselement 1 dargestellt (im folgenden Element 1). Auf diesem an einer Firstbohle 2 befestigten Element 1 sind den oberen Abschluß des Firstes bildende Firststeine 3 und 4 verlegt, von denen einer auf dem Element 1 aufliegt (strichpunktiert) und der andere oberhalb, also vor dem Auflegen (in ausgezogenen Linien) dargestellt ist. Zwischen den Firststeinen 3, 4 und den in Figur 2 dargestellten Dacheindeckungsplatten 20 wird das aus relativ steifem Polyethylen hergestellte Element 1 angeordnet. Das Element 1 besitzt einen auf der Oberseite der Firstbohle 2 aufliegenden flachen Mittelteil 5, an den sich beidseitig Seitenteile 6 und 7 anschließen, welche die firstseitigen Enden der Dacheindeckungsplatten 20 dichtend übergreifen. Die Seitenteile 6, 7 laufen in waagerechte oder wenig geneigte freie Längsränder 8, 9 aus, auf denen die Firststeine 3, 4 mit ihren Rändern 10 aufliegen.

Bei den dargestellten Firststeinen 3, 4 handelt es sich um Firststeine, die eine zylindrische Innenfläche aufweisen. Das Element 1 ist auf seiner gesamten Länge mit über die Außenseite seiner Seitenteile 6, 7 herausragenden Auflagern 12 versehen, welche einen Abstand a voneinander haben, der etwa einem Drittel der Firststeinlänge entspricht. Die freien Längsränder 8, 9 der Seitenteile 6, 7 besitzen Anschläge 13 für die Ränder 10 der Firststeine 3, 4. Unterhalb der freien Längsränder 8, 9 der Seitenteile 6, 7 sind Dichtungsstreifen 14 aus Polyester Vlies angeklebt. Das Ankleben erfolgt mittels Heißkleber, der in zwei oder drei Streifen unterhalb des Elementes 1 aufgebracht wird. Durch das Polyester-Vlies erfolgt bei einem gewissen Luftdruckunterschied, wie er durch den normal wehenden Wind ausgelöst wird, die zur Belüftung erforderliche Luft hindurchgedrückt, wobei Schnee und Regen abgewiesen werden. Die ursprünglich etwa 40 mm starken Polyester-Elemente werden im Bereich der balligen Wölbungen der Dacheindeckungsplatten 20 zusammengedrückt. Dieses Zusammendrücken erfolgt in erster Linie aufgrund der Schwere der Firststeine.

Zur Ermöglichung eines weiteren Luftaustausches sind zwei Reihen von länglichen Lüftungslöchern 18 zu beiden Seiten der Firstbohle 2 vorgesehen. Die Lüftungslöcher 18 sind von einem hochstehenden Kragen ringsherum umgeben, um das Einlaufen von Wasser zu verhindern.

Das Element 1 hat vorzugsweise eine der Länge von drei verlegten Firststeinen 3, 4 entsprechende Länge. Es ist in Firstrichtung mit anderen Elementen 1 derartig verlegt, daß sich die Enden der Elemente 1 überlappen. Bei der Verlegung wird das Element 1 zunächst auf die Firstbohle 2 aufgelegt und dort vernagelt. Anschließend werden die Firststeine 3, 4 mit Hilfe von Klammern oder Nägeln, die durch den Kunststoff des Elementes 1 in die Firstbohle 2 eingeschlagen werden, befestigt. Wie sich insbesondere aus **Figur 2** ergibt, besitzen die Seitenteile 6, 7 eine an den Rändern des Mittelteils 5 beginnende konkave Querschnittsform, welche in die freien Längsränder 8, 9 ausläuft. Der Querschnitt des Elementes 1 ist damit etwa der eines Pagodendaches, welches bei aufliegenden Firststeinen eine gute Nachgiebigkeit für das Zusammendrücken der Dichtungsstreifen 14 ergibt, eine optimale Anlage des Abdichtungselementes 1 an der Firstbohle 2 ermöglicht und außerdem eine gute Wasserabtropffähigkeit gewährleistet.

In **Figur 3** ist als zweites Ausführungsbeispiel der Erfindung ein Traufenzuluftelement 30 dargestellt, das aus einer korrugierten Basisplatte besteht. Auf die Basisplatte ist ein Abdichtungsstreifen 14' mit einem dreieckförmigen Profil aufgeklebt, der gegen die Dacheindeckungsplatten von unten andrückt und ebenfalls sowohl Abdichtungs- als auch Belüftungsaufgaben erfüllt. Das Element 30 kann, wie der eingangs genannte Katalog "Der Dachprofi" ausweist, auch ohne weiteres als Kehlabdichtungselement verwendet werden. Das als Ausführungsbeispiel gemäß Figur 1 dargestellte Element kann auch im Gratbereich eingebaut werden.

In der nachfolgenden Tabelle sind die Ergebnisse von Eindruckversuchen dargestellt, die an Dichtungsstreifen gemäß Stand der Technik und an Dichtungsstreifen der beschriebenen Art durchgeführt wurden.

Es zeigt sich, daß die Vlies-Dichtungselemente insbesondere in der Anfangsbelastung sehr viel nachgiebiger sind als die PVC-Schaum-Dichtungselemente. Sie folgen daher Wölbungen wesentlich besser als die Dichtungsstreifen gemäß Stand der Technik.

Es sei weitethin darauf hingewiesen, daß das Vlies bei der Herstellung so ausgerichtet wird, daß die Fasern eine Vorzugsausrichtung bekommen, wobei die Vliesstreifen später so geklebt werden, daß die mittlere Vorzugsausrichtung der Vliesfasern senkrecht zur Haltefläche des Dichtungsstreifens in Bezug auf die Basisoberfläche liegt. Es ist auch möglich, mehrere Vliesarten in Quer- oder Längsrichtung in wenigstens zwei Schichten zusammenzusetzen, die sich in ihrer Elastizität und Durchlässigkeit unterscheiden. Beispielsweise wird ein mittlerer Vliesstreifen relativ durchlässig sein, während die beider äußeren eine geringere Durchlässigkeit bzw. Elastizität aufweisen.

Weiterhin ist vorteilhaft, daß das Vlies in Längsrichtung, d. h. in Achsenrichtung der Basis, eine Zugfestigkeit besitzt, die vorzugsweise weniger als 50 % der Zugfestigkeit in Querrichtung dazu ist. Damit kann das Vlies den Wölbungen sehr gut folgen, während ein Ausweichen quer zu der Richtung erschwert wird.

Das in den Figuren dargestellte Vliesmaterial ist von den Dichtheiten her eingefärbt. Es ist auch möglich, die Vliesfasern insgesamt zu färben. Die Färbung soll eine optische Angleichung des Materials der Dichtungsstreifen gegenüber dem Dach ergeben.

## Patentansprüche

1. Abdichtungs- und Belüftungselement zur Verwendung im Dachbereich, bestehend aus einer streifenförmigen Basis aus Kunststoff-Plattenmaterial, die mit wenigstens einem Teil ihrer Fläche gewölbte Dacheindeckungsplatten dichtend, jedoch einen Luftaustausch zulassend über- oder untergreift und an ihrer den Dacheindeckungsplatten zugewandten Seite wenigstens einen, sich der Wölbung der Dacheindeckungssplatten anschmiegenden Dichtungsstreifen trägt,
dadurch gekennzeichnet, daß der Dichtungsstreifen (14; 14') aus einem Vlies mit Fasern in einer Vorzugsrichtung derart angeordnet ist, daß die mittlere Vorzugsrichtung der Vliesfasern senkrecht zur Haltefläche des Dichtungsstreifen (14, 14') in Bezug auf die Basisoberfläche liegen.

2. Element nach Anspruch 1, dadurch gekennzeichnet, daß das Vlies aus Kunstfasern besteht.

3. Element nach Anspruch 2, dadurch gekennzeichnet, daß das Vlies aus Polyester-Fasern besteht.

4. Element nach Anspruch 1 bis 3, dadurch gekennzeichnet, daß das Vliesmaterial ein spezifisches Raumgewicht von 10 - 15 kg/m³ hat.

5. Element nach Anspruch 1 oder 2, dadurch gekennzeichnet, daß das Vlies aus vorzugsweise hydrophobisierten Glasfasern besteht.

6. Element nach Anspruch 1, dadurch gekennzeichnet, daß das Vlies aus Naturfasern, z. B. Kokos oder Ramie-Fasern, besteht.

7. Element nach Anspruch 1 bis 5, dadurch gekennzeichnet, daß das Vlies in Längsrichtung, d. h. in Achsenrichtung der Basis eine Zugfestigkeit von weniger als 50 % der Zugfestigkeit in Querrichtung dazu aufweist.

8. Element nach Anspruch 1, dadurch gekennzeichnet, daß die Basisplatte aus Polyethylen besteht, auf die das Vlies mittels Heißkleber aufgeklebt ist.

9. Element nach Anspruch 1 bis 8, dadurch gekennzeichnet, daß die Fasern des Vlieses untereinander durch Schmelzverbund oder durch Kunstharzverklebung zu einem bauschigen Vlies verbunden sind.

10. Element nach Anspruch 1 bis 9, dadurch gekennzeichnet, daß der ungepreßte Dichtungsstreifen (14; 14') eine Luftdurchlässigkeit hat, so daß bei einem Luftdruckunterschied außen und innen am Streifen von 20 Pa eine Luftdurchströmgeschwindigkeit von wenigstens 0,5 m/s erreicht wird.

11. Element nach Anspruch 1, dadurch gekennzeichnet, daß die Höhe des Dichtungsstreifens (14; 14') zwischen 10 bis 100, vorzugsweise 30 und 80 mm beträgt.

12. Element nach Anspruch 1, dadurch gekennzeichnet, daß im ungepreßten Zustand der Dichtungsstreifen (14; 14') einen rechteckigen Querschnitt hat.

13. Element nach Anspruch 1 bis 12, dadurch gekennzeichnet, daß der Dichtungsstreifen im ungepreßten Zustand einen sich zum freien Ende verjüngenden, vorzugsweise trapez- oder dreieckförmigen Querschnitt hat.

14. Element nach einem der vorhergehenden Ansprüche, dadurch gekennzeichnet, daß das Vlies in Quer- oder Längsrichtung aus wenigstens zwei Schichten verschiedener Elastizität und Durchlässigkeit aufgebaut ist.

15. Element nach einem der vorhergehenden Ansprüche, dadurch gekennzeichnet, daß die Vliesfasern gefärbt sind.

16. Element nach einem der vorhergehenden Ansprüche, dadurch gekennzeichnet, daß die Dichtungsstreifen (14; 14') auf ihren Sichtseiten eingefärbt sind.

17. Element nach Anspruch 1, dadurch gekennzeichnet, daß das Element ein Firstabdichtungs- und Belüftungselement zur Anbringung zwischen Firstbohle und Firststeinen mit einem die Firstbohle übergreifenden Scheitelbereich ist, an dem sich zu beiden Längsseiten Flügelteile anschließen, die die Randbereiche der firstseitigen Dacheindeckungsplatten dichtend, jedoch belüftbar übergreifen und an ihrer Unterseite jeweils mit einem Dichtungsstreifen aus Vlies unterlegt sind.

18. Element nach Anspruch 1, dadurch gekennzeichnet, daß das Element ein Gratabdichtungs- und Belüftungselement zur Anbringung zwischen Gratbohle und Gratsteinen mit einem die Gratbohle übergreifenden Scheitelbereich ist, an den sich zu beiden Seiten Flügelteile anschließen, die die Randbereiche der gratseitigen Firsteindeckungsplatten dichtend, jedoch belüftbar übergreifen und an ihrer Unterseite jeweils mit einem Dichtungsstreifen aus Vlies unterlegt sind.

19. Element nach Anspruch 1, dadurch gekennzeichnet, daß das Element ein Kehlabdichtungs- oder Traufenzuluftelement ist.

## Claims

1. A sealing and ventilating element for use in roofs, consisting of a strip-shaped hose of plastic sheet material, at least part of the surface of which engages above or below curved roofing panels so as to provide a sealing action but allow air exchange, and which, at its side facing the roofing panels, bears at least one sealing strip matching the curvature of the roofing panels, characterised in that the sealing strip (14; 14') is so arranged from a fleece having fibres in a privileged direction that the average privilege direction of the fleece fibres is at right angles to the holding surface of the sealing strip (14, 14') with respect to the base surface.

2. An element according to claim 1, characterised in that the fleece consists of synthetic fibres.

3. An element according to claim 2, characterised in that the fleece consists of polyester fibres.

4. An element according to claims 1 to 3, characterised in that the fleece material has a specific weight per unit volume of 10 - 15 kg/m³.

5. An element according to claim 1 or 2, characterised in that the fleece consists of preferably waterproofed glass fibres.

6. An element according to claim 1, characterised in that the fleece consists of natural fibres, e.g. coconut or ramie fibres.

7. An element according to claims 1 to 5, characterised in that the fleece has, in the longitudinal direction, i.e., in the axial direction of the base, a tensile strength of less than 50% of the tensile strength transversely thereto.

8. An element according to claim 1, characterised in that the base sheet consists of polyethylene to which the fleece is stuck by means of a hot adhesive.

9. An element according to claims 1 to 8, characterised in that the fibres of the fleece are interconnected to form a bulky fleece by fusion or by synthetic resin bonding.

10. An element according to claims 1 to 9, characterised in that the unpressed sealing strip (14; 14') has an air permeability such that an air throughflow speed of at least 0.5 m/s is achieved for an external and internal air pressure difference to 20 Pa at the strip.

11. An element according to claim 1, characterised in that the height of the sealing strip (14; 14') is between 10 and 100, preferably 30 and 80 mm.

12. An element according to claim 1, characterised in that the sealing strip (14; 14') in the unpressed state has a rectangular cross-section.

13. An element according to claims 1 to 12, characterised in that the sealing strip in the unpressed state has a cross-section which tapers towards the free end, preferably a trapesoidal or triangular cross-section.

14. An element according to any one of the preceding claims, characterised in that the fleece is built up from at least two layers of different elasticity and permeability in the transverse or longitudinal direction.

15. An element according to any one of the preceding claims, characterised in that the fleece fibres are coloured.

16. An element according to any one of the preceding claims, characterised in that the sealing strips (14; 14') are coloured on their visible sides.

17. An element according to claim 1, characterised in that the element is a ridge sealing and ventilating element for mounting between the ridge board and ridge tiles, with an apex zone which engages over the ridge board and which is followed on both longitudinal sides by wing parts which engage in sealing-tight relationship, but so as to provide ventilation, over the edge zones of the roofing panels adjacent the ridge and which at their underside are each lined by a sealing strip of fleece.

18. An element according to claim 1, characterised in that the element is a hip sealing and ventilating element for mounting between the hip board and hip tiles, with an apex zone which engages over the hip board and which is followed on both sides by wing parts which engage in sealing-tight relationship, but so as to provide ventilation, over the edge zones of the roofing panels adjacent the hip and which at their underside are each lined by a sealing strip of fleece.

19. An element according to claim 1, characterised in that the element is a valley sealing or eaves ventilating element.

## Revendications

1. Elément d'étanchéité et d'aération destiné à être utilisé dans un toit et composé d'une base en forme de bande an matière plastique stratifiée en feuille qui, avec au moins une partie de sa surface, recouvre par dessus ou par dessous des plaques de couverture de toit galbées avec effet d'étanchéité tout en permettant un échange d'air et porte sur son côté tourné vers les plaques de couverture de toit au moins une bande d'étanchéité qui épouse le galbe des plaques de couverture de toit, caractérisé en ce que la bande d'étanchéité (14 ; 14') constituée d'une nappe fibreuse est disposée dans une direction privilégiée de telle manière que la direction sensiblement privilégiée des fibres de la nappe soit perpendiculaire à la surface de maintien de la bande d'étanchéité (14 ; 14') par rapport à la surface de la base.

2. Elément selon la revendication 1, caractérisé en ce que la nappe est constituée de fibres artificielles.

3. Elément selon la revendication 2, caractérisé en ce que la nappe est constituée de fibres de polyester.

4. Elément selon les revendications 1 à 3, caractérisé en ce que le matériau de la nappe possède un poids spécifique compris entre 10 et 15 kg/m³.

5. Elément selon la revendication 1 ou 2, caractérisé en ce que la nappe est constituée de fibres de verre de préférence imperméabilisées.

6. Elément selon la revendication 1, caractérisé en ce que la nappe est constituée de fibres naturelles, par exemple de fibres de coco ou de ramie.

7. Elément selon les revendications 1 à 5, caractérisé en ce que la nappe présente en direction longitudinale, c'est-à-dire dans la direction de l'axe de la base, une résistance à la traction représentant moins de 50% de la résistance à la traction transversalement à cette direction.

8. Elément selon la revendication 1, caractérisé en ce que la plaque de base sur laquelle la nappe est fixée au moyen d'une thermocolle, est en polyéthylène.

9. Elément selon les revendications 1 à 8, caractérisé en ce que les fibres de la nappe sont reliées entre elles par fusion ou par collage avec des résines synthétiques pour former une nappe gonflante.

10. Elément selon les revendications 1 à 9, caractérisé en ce que la bande d'étanchéité (14 ; 14') non comprimée possède une perméabilité à l'air si bien que dans le cas d'une différence de pression d'air de 20 Pa entre l'extérieur et l'intérieur de la bande, on obtient une vitesse de circulation d'air d'au moins 0,5 m/s.

11. Elément selon la revendication 1, caractérisé en ce que la hauteur de la bande d'étanchéité (14 ; 14') est comprise entre 10 et 100, de préférence entre 30 et 80 mm.

12. Elément selon la revendication 1, caractérisé en ce que à l'état non comprimé, la bande d'étanchéité (14 ; 14') possède une section transversale rectangulaire.

13. Elément selon les revendications 1 à 12, caractérisé en ce que à l'état non comprimé, la bande d'étanchéité possède une section transversale de préférence trapézoïdale ou triangulaire qui se rétrécit vers l'extrémité libre.

14. Elément selon l'une des revendications précédentes, caractérisé en ce que la nappe est composée en direction transversale ou longitudinale d'au moins deux couches d'élasticité et de perméabilité différentes.

15. Elément selon l'une des revendications précédentes, caractérisé en ce que les fibres de la nappe sont teintes.

16. Elément selon l'une des revendications précédentes, caractérisé en ce que les bandes d'étanchéité (14 ; 14') sont teintes sur leurs côtés visibles.

17. Elément selon la revendication 1, caractérisé en ce que l'élément est un élément d'étanchéité de faîte et d'aération destiné à être mis en place entre le madrier de faîte et la couverture faîtière et comprenant une zone culminante qui recouvre le madrier de faîte et à laquelle se raccordent sur les deux côtés longitudinaux des ailes qui recouvrent les bords des plaques de couverture de toit côté faîte avec effet d'étanchéité tout en permettant une aération et qui sont doublées sur leur côté inférieur avec une bande d'étanchéité constituée d'une nappe.

18. Elément selon la revendication 1, caractérisé en ce que l'élément est un élément d'étanchéité d'arête et d'aération destiné à être mis en place entre le madrier d'arête et la couverture arêtière et comprenant une zone culminante qui recouvre le madrier d'arête et à laquelle se raccordent sur les deux côtés des ailes qui recouvrent les bords des plaques de couverture de toit côté arête avec effet d'étanchéité tout en permettant une aération et qui sont doublées sur leur côté inférieur avec une bande d'étanchéité constituée d'une nappe.

19. Elément selon la revendication 1, caractérisé en ce que l'élement est un élément d'étanchéité de noue ou d'aération de gouttière.
